# EUROPÄISCHE PATENTSCHRIFT

(11) **EP 1 871 965 B1**
(45) Veröffentlichungstag und Bekanntmachung des Hinweises auf die Patenterteilung: **02.11.2011**
(21) Anmeldenummer: 06763384.2
(22) Anmeldetag: 30.05.2006
(51) Int. Cl.: E05B 65/12, E05B 17/22, B60R 7/06, E05B 47/00

(54) **INSTRUMENTENTAFEL**
INSTRUMENT PANEL
TABLEAU DE BORD

(30) Priorität: 06.06.2005 DE 102005026167
(43) Veröffentlichungstag der Anmeldung: 02.01.2008
(73) Patentinhaber: Faurecia Innenraum Systeme GmbH, 76767 Hagenbach (DE)
(72) Erfinder: PROKOP, Jürgen, 76829 Landau (DE); KOBER, Steve, 08233 Treuen (DE); BRAUN, Marco, 76848 Lug (DE)
(74) Vertreter: Richardt Patentanwälte
(86) Internationale Anmeldenummer: PCT/EP2006/062737
(87) Internationale Veröffentlichungsnummer: WO 2006/131462

(56) Entgegenhaltungen:
- WO-A2-02/08017
- DE-A1- 3 533 719
- DE-A1- 19 617 403
- US-A- 5 001 308
- US-A- 5 448 028
- US-A1- 2002 101 738
- US-A1- 2004 066 053

## Beschreibung

Die Erfindung betrifft eine Instrumententafel mit einem Handschuhkastendeckel und einem Schalter zur Betätigung eines Verriegelungsmechanismus zum Ver- und Entriegeln des Handschuhkastendeckels.

Aus der Praxis bekannt sind mechanische Betätigungs- und Verriegelungsmechanismen, bei denen eine mechanische Verriegelung zumeist mittig am Handschuhkastendeckel angeordnet ist. Durch Ziehen an einem Griff kann das Handschuhfach entriegelt und geöffnet werden.

Nachteilig an bekannten Handschuhkastenbetätigungsvorrichtungen hat sich gezeigt, dass die mechanischen Teile besonders gegen Fehlbedienungen empfindlich sind und bei Gewalteinwirkung leicht beschädigt werden. Darüber hinaus muss eine solche mechanische Verriegelung am Handschuhkasten selbst angeordnet sein und je nach Lage des Handschuhkastens ist es für den Fahrer umständlich, an die Betätigung heran zukommen.

DE 199 06 049 A1 zeigt eine Verschlusseinrichtung eines Handschuhkastendeckel mit einem Drucktaster. Solche Drucktastenschalter haben den Nachteil, dass sie empfindliche bewegliche mechanische Teile umfassen und sich nicht optimal in das Design eines Fahrzeugs einpassen lassen.

DE 199 22 657 offenbart eine Vorrichtung zum Wirksamsetzen einer Öffnungshilfe für verschließbare Teile an Fahrzeugen, wie Klappen, Türen oder dergleichen mit einem manuellen Betätiger, der im Betätigungsfall auf den Kontaktgeber eines Mikroschalters einwirkt. Der betätigte Mikroschalter setzt dabei einen Antrieb zum Öffnen eines Verschlusses der Klappe bzw. der Tür wirksam. Der Betätiger besteht dabei aus einer elastisch nachgiebigen Stelle der an sich starr ausgebildeten Karosserie des Fahrzeugs und der Kontaktgeber des Mikroschalters ist in den Nachgiebigkeitsweg dieser Karrosseriestelle angeordnet.

DE 100 15 887 beschreibt ein Zugangssystem für ein wenigstens eine Tür aufweisendes Fahrzeug, bei dem ein im Fahrzeug angeordnetes Identifikationssystem auf eine außerhalb des Fahrzeugs verfügbare Zugangsberechtigung anspricht.

DE 34 40 442 offenbart einen Einbaudrucktaster mit einem der Türblattdicke angepassten Gehäuse. Aufgabe der darin beschriebenen Erfindung ist es, einen für den Innen- und Außenraum kombinierten Drucktaster mit einem einzigen Kontakt zu schaffen. Dies wird mit der in DE 34 40 442 beschriebenen Erfindung dadurch gelöst, dass in eine senkrecht zur Türebene verlaufende zylindrische Aussparung zwei napfartige Tastelemente mit dazwischenliegender Druckfeder eingesetzt sind, dass zwischen den Tastelementen ein ringförmiger Spalt verbleibt und dass in den Spalt ein Betätigungselement für einen Mikroschalter hineinragt. Dabei ragt der Einbaudrucktaster innen und außen nur wenige Millimeter über die Türblattebene hinaus. Das Herausragen des Einbaudrucktasters ist nachteilig zum einen, weil der Drucktaster einfacher beschädigt werden kann wie ein Drucktaster, der in die Türblattebene integriert ist und zum anderen, weil der Drucktaster durch das Herausragen die Tür in ihrem optischen Erscheinungsbild verschlechtert.

US 2002/101738 A1 offenbart eine Instrumententafel, welche eine Oberflächenhaut und eine darunterliegende Schaumstoffschicht aufweist. Die Schaumstoffschicht weist eine erste Aussparung auf, wobei ein Schalter zur Betätigung eines Kontrollers in der ersten Aussparung der Schaumstoffschicht unter der Oberflächenhaut angeordnet ist. Die Instrumententafel weist eine Trägerschicht auf und die Schaumstoffschicht befindet sich zwischen der Oberflächenhaut und der Trägerschicht. Die Trägerschicht weist eine zweite Aussparung auf, welche an die erste Aussparung angrenzt, wobei sich der Schalter teilweise in der zweiten Aussparung befindet und wobei die Oberflächehaut flexibel ausgebildet ist, sodass sich der Schalter durch Eindrücken der Oberflächenhaut betätigen lässt.

Der Erfindung liegt dem gegenüber die Aufgabe zu Grunde, eine verbesserte Instrumententafel zu schaffen, die die Nachteile des bekannten Standes der Technik betreffend die Betätigung eines Verrieglungsmechanismus verringert, und wobei der Schalter sich besonders einfach und kostengünstig fixieren lässt. Die Aufgabe wird mit den Merkmalen des unabhängigen Patentanspruchs gelöst. Bevorzugte Ausführungsformen der Erfindung sind in den abhängigen Patentansprüchen angegeben.

Erfindungsgemäß wird eine Instrumententafel mit einem Handschuhkastendeckel geschaffen, wobei die Instrumententafel und der Handschuhkastendeckel jeweils eine Oberflächenhaut und eine darunter liegende Schaumstoffschicht aufweisen, wobei eine der Schaumstoffschichten eine erste Aussparung aufweist. Die Instrumententafel weist ferner einen Verriegelungsmechanismus zum Ver- und Entriegeln des Handschuhkastendeckels und einen Schalter zur Betätigung des Verriegelungsmechanismus auf, wobei der Schalter in der ersten Aussparung der Schaumstoffschicht unter der Oberflächenhaut angeordnet ist, wobei die Instrumententafel und der Handschuhkastendeckel jeweils eine Trägerschicht aufweisen, wobei sich die Schaumstoffschicht jeweils zwischen der Oberflächenhaut und der Trägerschicht befindet, wobei eine der Trägerschichten eine zweite Aussparung aufweist, wobei die zweite Aussparung an die erste Aussparung angrenzt, wobei sich der Schalter teilweise in der zweiten Aussparung befindet, wobei der Schalter Widerhaken aufweist, wobei die Widerhaken in die Trägerschicht eingeklipst sind, wobei der Schalter direkt unterhalb der Oberflächen haut angeordnet ist, wobei die Oberflächen haut flexibel ausgebildet ist, sodass sich durch Eindrücken der Oberflächen haut der Schalter betätigen lässt.>>Die Anbringung des Schalters unter der Oberflächenhaut hat den Vorteil, dass der Schalter von außen, das heißt vom Fahrzeuginnenraum, nicht sichtbar ist. Die Oberflächenhaut der Instrumententafel muss daher nicht unterbrochen werden. Es genügt, die Stelle der Oberflächenhaut, unter der sich der Schalter befindet, zu markieren zum Beispiel farbig oder durch eine Beschriftung. Durch die Unsichtbarkeit des Schalters und bei entsprechendem Design der Markierung kann ein besonders gefälliges Aussehen der Oberflächenhaut erzielt werden.

Nach der Erfindung weisen die Instrumententafel und der Handschuhkastendeckel jeweils eine Trägerschicht auf, wobei sich die Schaumstoffschicht jeweils zwischen der Oberflächen haut und der Trägerschicht befindet, wobei eine der Trägerschichten eine zweite Aussparung aufweist und wobei die zweite Aussparung an die erste Aussparung angrenzt. Ist der Schalter in der ersten Aussparung der Schaumstoffschicht der Instrumententafel angebracht, so befindet sich in der Trägerschicht der lnstrumenteantafel direkt hinter der ersten Aussparung die zweite g. Der befindet teilweise in der zweiten Aussparung bzw. reicht in die zweite Aussparung hinein. Die Verwendung einer zweiten Aussparung hinter der ersten Aussparung hat den Vorteil, dass ein Schalter, der dicker ist als die Schaumstoffschicht, verwendet werden kann.

Nach der Erfindung weist der Schalter Widerhaken auf, wobei der Schalter durch Einbringung der Widerhaken in dem Randbereich der Trägerschicht fixiert ist. Besonders einfach und kostengünstig lässt sich der Schalter durch die Verwendung von Widerhaken in der Trägerschicht fixieren.

Erfindungsgemäß ist der Schalter im Armaturenbre eingeklipst. Dies hat den Vorteil, dass der Schalter im Defektfall leicht einzeln ausgetauscht werden kant.age 5]

Danach ist gemäß der Erfindung ein Schalter zum Entriegeln oder Öffnen des Handschuhkastendeckels vorgesehen, welcher direkt unterhalb einer Oberflächenhaut der Instrumententafel oder Handschuhkastendeckels angeordnet ist. Gemäß der Erfindung ist also vorgesehen, einen Schalter für einen Handschuhkastendeckel so zu integrieren, dass er von außen nicht unbedingt sichtbar ist. Vielmehr wird der Schalter in der Instrumententafel oder im Handschuhkastendeckel unter einer Oberflächenhaut integriert. Unter Oberflächenhaut wird jene Schicht verstanden, die die Instrumententafel oder den Handschuhkastendeckel im Sinne einer den Insassen zugewandten Oberfläche abschließt, also beispielsweise eine Dekorschicht, eine Zierblende oder eine Lederbespannung. Gemäß der Erfindung ist es möglich, den Schalter an jeder beliebigen Stelle zu integrieren. Nach einer bevorzugten Ausführungsform der Erfindung befindet sich die erste Aussparung in der Schaumstoffschicht der Instrumententafel. Nach einer bevorzugten Ausführungsform der Erfindung befindet sich der Schalter in der Instrumententafel an einer für den Fahrer zugänglichen Stelle. Bevorzugter Weise ist der Schalter in der Instrumententafel, die auch als Armaturenbrett bezeichnet wird, angeordnet. So kann der Schalter an jeder beliebigen Stelle, also auch auf der Fahrerseite, angeordnet sein, was die Bedienung erheblich erleichtert.

In bevorzugter Weise ist der Schalter von der Mitte des Handschuhkastendeckels aus betrachtet Fahrerseitig angeordnet. Das heißt der Schalter zum Öffnen des Handschuhkastens braucht nicht, wie herkömmlich vorgesehen, im Handschuhkastendeckel integriert zu sein, sondern kann auf dem Armaturenbrett beliebig in Richtung Fahrer angeordnet sein. Es ist vorgesehen, den Schalter auf der Fahrerseite des Fahrzeugs anzuordnen. Dadurch muss sich der Fahrer nicht mehr strecken, wenn er das Handschuhfach öffnen möchte.

Nach einer bevorzugten Ausführungsform der Erfindung befindet sich die erste Aussparung in der Schaumstoffschicht des Handschuhkastendeckels. Der Schalter lässt sich auch in die Schaumstoffschicht des Handschuhkastendeckels integrieren. Bevorzugter Weise wird solch ein Schalter nur zum Entriegeln des Handschuhkastendeckels verwendet, da dieser bei geöffnetem Handschuhkastendeckel für den Fahrzeuginsassen schwer zu erreichen ist. Die Integration des Schalters in den Handschuhkastendeckel hat allerdings den Vorteil, dass bei defektem Schalter nur der Handschuhkastendeckel gewechselt werden muss, während bei einer Integration des Schalters in die Instrumententafel bei defektem Schalter unter Umständen die ganze Instrumententafel gewechselt werden müsste.

Nach einer bevorzugten Ausführungsform der Erfindung sind die Oberflächenhäute der Instrumententafel und des Haridschuhkastendeckels flexibel ausgebildet. Der Schalter befindet sich in der Aussparung direkt unterhalb der Oberflächen haut, so dass dieser aufgrund der Flexibilität der Oberflächenhaut betätigbar ist.

Nach einer bevorzugten Ausführungsform der Erfindung ist der Schalter an einem Randbereich der Trägerschicht fixiert, wobei der Randbereich die zweite Aussparung umgibt. Die Trägerschicht besteht in der Regel aus einem formstabilen Kunststoff wie z.B. ABS. Daher bietet der Randbereich der Trägerschicht den optimalen Bereich, um den Schalter an der Instrumententafel zu fixieren.

Nach eine bevorzugten Ausführungsform der Erfindung weist die Instrumententafel Kabel auf, wobei die Kabel zur Signalübertragung zwischen dem Schalter und dem Verriegelungsmechanismus verwendet werden und wobei die Kabel durch die zweite Aussparung vom Schalter weggeführt werden.

Nach einer bevorzugten Ausführungsform der Erfindung ist der Schalter deaktivierbar.

Nach einer bevorzugten Ausführungsform der Erfindung ist der Schalter oder der Verriegelungsmechanismus über die Zentralverriegelung des Fahrzeugs deaktivierbar.

Dies ist insbesondere dann möglich, wenn das Fahrzeug steht. So wird beim Abstellen des Fahrzeugs das Handschuhfach gegen unbefugtes Öffnen gesichert. Es ist vorgesehen, die Handschuhkastenbetätigung mit der Schließvorrichtung des Fahrzeugs zu koppeln. Denkbar ist aber auch, den Verriegelungsmechanismus an weitere Komponenten des Fahrzeugs zu koppeln. Beispielsweise ist vorgesehen, über den Sitzbelegungssensor im Beifahrersitz, welcher in modernen Fahrzeugen meistens ohnehin vorhanden ist, ab einer bestimmten Geschwindigkeit die Entriegelung des Handschuhfaches nur bei belegtem Beifahrersitz freizugeben. So wird verhindert, dass der Fahrer durch Öffnen des Handschuhkastendeckels bei hohen Geschwindigkeiten abgelenkt wird.

Der Handschuhkastendeckel kann über den Schalter automatisch aufmachbar und schließbar. So kann beispielsweise über einen Elektromotor das Handschuhfach geöffnet und geschlossen werden, was den Komfort des Fahrzeugs weiter verbessert.

Die Erfindung soll im Folgenden anhand eines Ausführungsbeispieles anhand der Zeichnungen Figur 1 bis Figur 5 näher erläutert werden.
- Figur 1: zeigt eine schematische - Ansicht einer erfindungsgemäßen Instrumententafel.
- Figur 2: zeigt eine schematische Ansicht eines nicht zur Erfindung gehörenden Beispiels einer erfindungsgemäßen Instrumententafel.
- Figur 3: zeigt eine schematische Ansicht nicht zur Erfindung gehörender Drucksensoren.

- Figur 4: zeigt eine schematische Detailansicht eines nicht zur Erfindung gehörenden Folienschalters.
- Figur 5: zeigt eine erfindungsgemäße Instrumententafel mit einem Handschuhkasten.

Figur 1 zeigt eine schematische Ansicht einer erfindungsgemäßen Instrumententafel 2. Die Instrumententafel 2 weist eine Oberflächenhaut 3, eine Schaumstoffschicht 4 und eine Trägerschicht 5 auf. Die Schaumstoffschicht 4 liegt dabei zwischen der Oberfllächenhaut und der Trägerschicht 5. Die Schaumstoffschicht 4 ist dabei von einer ersten Aussparung 19 unterbrochen. Ferner ist die Trägerschicht 5 von einer zweiten Aussparung 20 unterbrochen. Die Instrumententafel 2 weist ferner einen Schalter 1 auf. Der Schalter 1 ist unterhalb der Oberflächenhaut 3 in der ersten Aussparung 19 angebracht. Er reicht dabei in die zweite Aussparung 20 hinein. Die zweite Aussparung 20 wird durch einen Randbereich der Trägerschicht 5 begrenzt. Der Schalter 1 weist Widerhaken 6 auf, die in die relativ harte Trägerschicht, die zum Beispiel aus Kunststoff bestehen kann, eingeklipst sind. Der Schalter weist ferner Kabel 7 auf, die zur Signalübertragung zu einem in der Figur 1 nicht gezeigten Verriegelungsmechanismus verwendet werden. In der Figur 1 ist deutlich zu erkennen, dass der Schalter 1 direkt unterhalb der Oberflächenhaut 3 angeordnet ist. Die Oberflächenhaut 3 ist flexibel ausgebildet, so dass sich durch Eindrücken der Oberflächenhaut 3 der Schalter 1 betätigen lässt. Der Schalter 1 ist somit von außen, das heißt vom Fahrzeuginnenraum aus, nicht sichtbar. Auf der Außenseite der Oberflächenhaut 3 kann jedoch eine Markierung angebracht sein, die auf das Vorhandensein des Schalters unter der Oberflächenhaut hinweist. Durch die Integration des Schalters unter die Oberflächenhaut kann ein besonders gefälliges Aussehen der Instrumententafel erreicht werden.

Bei dem in Figur 2 gezeigten Beispiel handelt es sich nicht um ein Ausführungsbeispiel der Erfindung sondern um ein Beispiel, das das Verständnis der Erfindung erleichtert. Figur 2 zeigt ein alternatives Beispiel Instrumententafel 2, welche ausschnittsweise zu sehen ist. Die Instrumententafel 2 weist eine Oberflächenhaut 3, eine Trägerschicht 5 und eine dazwischen liegende Schaumstoffschicht 4 auf. Die Schaumstoffschicht 4 ist von einer Aussparung 19 unterbrochen, in die ein Schalter 1 eingebettet ist. Der Schalter 1 weist ferner die Kabel 7 auf, die durch eine zweite Aussparung 20 in der Trägerschicht 5 vom Schalter weg in Richtung des

Verriegelungsmechanismus geführt werden. Zur vollständigen Ausfüllung der ersten Aussparung 19 mit Schaumstoff kann die Aussparung 19, nachdem der Schalter eingebaut ist, noch mit Schaumstoff eingeschäumt werden. Die Einschäumung des Schalters in die erste Aussparung 19 hat den Vorteil, dass der Schalter 1 im Wesentlichen durch den Schaumstoff und durch die Oberflächenhaut 3 bzw. durch die Trägerschicht 5 fixiert ist. Es werden keine Widerhaken benötigt, um den Schaumschläger an der Trägerschicht zu fixieren.

Figur 3 zeigt schematische Detailansichten verschiedener nicht zur Erfindung gehörender Drucksensoren 1a, 1b, 1c. Die Drucksensoren 1a, 1b, 1c umfassen verschieden ausgestaltete Sensorplatten 10, die in Dünnschichttechnik hergestellt sind. Über Leiterbahnen 8 sind die Sensorplatten 10 mit Kabeln 7 verbunden, über die die Schalter 1a, 1b, 1c angeschlossen werden können. Sowohl Sensorplatten 10, als auch Leiterbahnen 8 sind auf einem Substrat 9 aufgedruckt oder abgeschieden. Der Schalter 1c hat im Gegensatz zu Schalter 1 a eine größere rund geformte Sensorplatte und kann daher in einem größeren Bereich betätigt werden. Der Schalter 1b hat eine quadratisch geformte Sensorplatte 10.

Figur 4 zeigt schematisch ein nicht zur Erfindung gehörendes Beispiel eines Folienschalters 11. Der Folienschalter 11 umfasst eine Deckfolie 12, eine Unterfolie 13 sowie eine dazwischen angeordnete Zwischenfolie 14. Die Zwischenfolie 14, welche darunter noch mal in Detail dargestellt ist, hat eine Aussparung 17. Deckfolie 12 und Unterfolie 13 sind jeweils mit einem Kontakt 18 versehen - für die Zwischenfolie 12 in Detail dargestellt. Übt man auf den Folienschalter 11 einen Druck aus, stellen die Kontakte von Deckfolie 12 und Unterfolie 13 eine Verbindung her. Die Folien sind in diesem Ausführungsbeispiel aus Polyester, auf dem die Kontaktierungen aufgedruckt sind.

Figur 5 zeigt schematisch eine Instrumententafel 2 mit einem Handschuhkastendeckel 15, einem Verriegelungsmechanismus 16 zum Ver- und Entriegeln des Handschuhkastendeckels 16 und einem Schalter 1 zum Betätigen des Verriegelungsmechanismus 16. Der Verriegelungsmechanismus 16 kann zum Beispiel einen Piezo-Antrieb aufweisen, mit dem ein Bolzen aus einer Verriegelungs- in eine Entriegelungsposition gezogen wird. Damit fällt dann der Handschuhkastendeckel 15 von der Schwerkraft getrieben nach unten, wodurch sich das Handschuhfach öffnet. Der Bolzen kann sich bei Abschalten des Piezo-Antriebs dann zum Beispiel aufgrund einer Zugkraft einer Feder wieder in die Verriegelungsposition bewegen. Der Schalter 1 dient zur Betätigung des Piezo-Mechanismus und damit zum Entriegeln des Handschuhkastendeckels. Der Schalter 1 befindet sich dabei unter der Oberflächenhaut in Form einer Zierleiste und ist von vorne nicht zu sehen. Durch die Verwendung eines Folienschalters, der unter der Oberflächenhaut angebracht ist, lässt sich ein besonders einfacher und kostengünstiger Schalter realisieren. Damit wird erfindungsgemäß eine Instrumententafel mit einem Schalter zum Betätigen des Verriegelungsmechanismus angegeben, der zum einen sehr günstig herstellbar ist und der sich zum anderen aufgrund der Anbringung unter der Oberfläche sehr gut in das Design des Fahrzeuginnenraums anpassen lässt.

Es versteht sich, dass die beschriebenen Ausführungsbeispiele nur beispielhaft sind.

### Bezugszeichenliste

- 1: Schalter
- 2: Instrumententafel
- 3: Oberflächenhaut
- 4: Schaumstoffschicht
- 5: Trägerschicht
- 6: Widerhaken
- 7: Kabel
- 8: Leiterbahn
- 9: Folie
- 10: Sensorplatte
- 11: Folienschalter
- 12: Deckfolie
- 13: Unterfolie
- 14: Zwischenfolie
- 15: Handschuhkastendeckel
- 16: Verriegelungsmechanismus
- 17: Aussparung
- 18: Kontakt
- 19: erste Aussparung
- 20: zweite Aussparung

## Patentansprüche

1. Instrumententafel (2) mit:
- einem Handschuhkastendeckel (15), wobei die Instrumententafel (2) und der Handschuhkastendeckel (15) jeweils eine Oberflächenhaut (3) und eine darunterliegende Schaumstoffschicht (4) aufweisen, wobei eine der Schaumstoffschichten (4) eine erste Aussparung (19) aufweist,
- einem Verriegelungsmechanismus (16) zum Ver- und Entriegeln des Handschuhkastendechels (15),
- einem Schalter (1) zur Betätigung des Verriegelungsmechanismus, wobei der Schalter (1) in der ersten Aussparung (19) der Schaumstoffschicht (4) unter der Oberflächenhaut (3) angeordnet ist, wobei die Instrumententafel (2) und der Handschuhkastendeckel (15) jeweils eine Trägerschicht (5) aufweisen, wobei sich die Schaumstoffschicht (4) jeweils zwischen der Oberflächenhaut (3) und der Trägerschicht (5) befindet, wobei eine der Trägerschichten (5) eine zweite Aussparung (20) aufweist, wobei die zweite Aussparung (20) an die erste Aussparung (19) angrenzt, wobei sich der Schalter (1) teilweise in der zweiten Aussparung (20) befindet, wobei
der Schalter Widerhaken (6) aufweist, wobei die Widerhaken (6) in die Trägerschicht (5) eingeklipst sind, wobei der Schalter (1) direkt unterhalb der Oberflächenhaut (3) angeordnet ist, wobei die Oberflächenhaut (3) flexibel ausgebildet ist, sodass sich durch Eindrücken der Oberflächenhaut (3) der Schalter (1) betätigen lässt.

2. Instrumententafel (2) nach Anspruch 1, wobei sich die erste Aussparung (19) in der Schaumstoffschicht (4) der Instrumententafel befindet.

3. Instrumententafel (2) nach Anspruch 1, wobei sich die erste Aussparung (19) in der Schaumstoffschicht (4) des Handschuhkastendeckels (15) befindet.

4. Instrumententafel (2) nach Anspruch 1, 2, oder 3, wobei die Oberflächenhäute (3) flexibel sind.

5. Instrumententafel (2) nach Anspruch 1, wobei der Schalter (1) an einem Randbereich der Trägerschicht (5) fixiert ist, wobei der Randbereich die zweite Aussparung (20) umgibt.

6. Instrumententafel (2) nach Anspruch 1, wobei die Instrumententafel (2) ferner Kabel (7) aufweist, wobei die Kabel (7) zur Signalübertragung zwischen dem Schalter (1) und dem Verriegelungsmechanismus (16) verwendet werden,
wobei die Kabel (7) durch die zweite Aussparung (20) von Schalter (1) weggeführt werden.

7. Instrumententafel (2) nach einem der vorhergehenden Ansprüche, wobei der Schalter (1) deaktivierbar ist.

8. Instrumententafel (2) nach einem der vorhergehenden Ansprüche, wobei der Schalter (1) in der Instrumententafel (2) an einer für den Fahrer zugänglichen Stelle angeordnet ist.

9. Instrumententafel (2) nach einem der vorhergehenden Ansprüche, wobei der Schalter (1) oder der Verriegelungsmechanismus (16) über die Zentralverriegelung des Fahrzeugs deaktivierbar sind.

## Claims

1. Instrument panel (2) having:
- a glove compartment lid (15), wherein the instrument panel (2) and the glove compartment lid (15) each have a surface skin (3) and a foam layer (4) located therebelow, wherein one of the foam layers (4) has a first recess (19),
- a locking mechanism (16) for locking and unlocking the glove compartment lid (15),
- a switch (1) for actuating the locking
mechanism,
wherein the switch (1) is arranged in the first recess (19) of the foam layer (4) below the surface skin (3), wherein the instrument panel (2) and the glove compartment lid (15) each have a support layer (5), wherein the foam layer (4) is in each case located between the surface skin (3) and the support layer (5), wherein one of the
support layers (5) has a second recess (20), wherein the second recess (20) is adjacent to the first recess (19), wherein the switch (1) is partially located in the second recess (20), wherein the switch has barbs (6), wherein the barbs (6) are clipped into the support layer (5), wherein the switch (1) is arranged directly below the surface skin (3), and wherein the surface skin (3) has a flexible design, thus enabling the switch (1) to be actuated by impression of the surface skin (3).

2. Instrument panel (2) according to Claim 1, wherein the first recess (19) is located in the foam layer (4) of the instrument panel.

3. Instrument panel (2) according to Claim 1, wherein the first recess (19) is located in the foam layer (4) of the glove compartment lid (15).

4. Instrument panel (2) according to Claim 1, 2 or 3, wherein the surface skins (3) are flexible.

5. Instrument panel (2) according to Claim 1, wherein the switch (1) is fixed on a border region of the support layer (5), wherein the border region surrounds the second recess (20).

6. Instrument panel (2) according to Claim 1, wherein the instrument panel (2) furthermore has cables (7), wherein the cables (7) are used for transmitting signals between the switch (1) and the locking mechanism (16), and wherein the cables (7) are guided away from the switch (1) through the second recess (20).

7. Instrument panel (2) according to one of the
preceding claims, wherein the switch (1) can be deactivated.

8. Instrument panel (2) according to one of the preceding claims, wherein the switch (1) is arranged in the instrument panel (2) at a location accessible to the driver.

9. Instrument panel (2) according to one of the preceding claims, wherein the switch (1) or the locking mechanism (16) can be deactivated via the central locking of the vehicle.

## Revendications

1. Tableau de bord (2), comprenant .
- un couvercle de boîte à gants (15), le tableau de bord (2) et le couvercle de boîte à gants (15) présentant à chaque fois une peau superficielle (3) et une couche de mousse sous-jacente (4), l'une des couches de mousse (4) présentant un premier évidement (19),
- un mécanisme de verrouillage (16) pour le verrouillage et le déverrouillage du couvercle de boîte à gants (15),
- un commutateur (1) pour l'actionnement du mécanisme de verrouillage,
le commutateur (1) étant disposé dans le premier évidement (19) de la couche de mousse (4) sous la peau superficielle (3), le tableau de bord (2) et
le couvercle de boîte à gants (15) présentant chacun une couche de support (5), la couche de mousse (4) se trouvant à chaque fois entre la peau superficielle (3) et la couche de support (5), l'une des couches de support (5) présentant un deuxième évidement (20), le deuxième évidement (20) étant adjacent au premier évidement (19), le commutateur (1) se trouvant en partie dans le deuxième évidement (20),
le commutateur présentant des barbes (6), les barbes (6) étant enclipsées dans la couche de support (5), le commutateur (1) étant disposé directement sous la peau superficielle (3), la peau superficielle (3) étant réalisée sous forme flexible de sorte qu'une pression appliquée sur la peau superficielle (3) permette d'actionner le commutateur (1).

2. Tableau de bord (2) selon la revendication 1, dans lequel le premier évidement (19) se trouve dans la couche de mousse (4) du tableau de bord.

3. Tableau de bord (2) selon la revendication 1, dans lequel le premier évidement (19) se trouve dans la couche de mousse (4) du couvercle de boîte à gants (15).

4. Tableau de bord (2) selon les revendications 1, 2 ou 3, dans lequel les peaux superficielles (3) sont flexibles.

5. Tableau de bord (2) selon la revendication 1, dans lequel le commutateur (1) est fixé à une région de bord de la couche de support (5), la région de bord entourant le deuxième évidement (20).

6. Tableau de bord (2) selon la revendication 1, dans lequel le tableau de bord (2) présente en outre des câbles (7), les câbles (7) étant utilisés pour la transmission de signaux entre le commutateur (1) et le mécanisme de verrouillage (16), les câbles (7) étant guidés à l'écart du commutateur (1) à travers le deuxième évidement (20).

7. Tableau de bord (2) selon l'une quelconque des revendications précédentes, dans lequel le commutateur (1) peut être désactivé.

8. Tableau de bord (2) selon l'une quelconque des revendications précédentes, dans lequel le commutateur (1) est disposé dans le tableau de bord (2) à un emplacement accessible par le conducteur.

9. Tableau de bord (2) selon l'une quelconque des revendications précédentes, dans lequel le commutateur (1) ou le mécanisme de verrouillage (16) peut être désactivé par le biais du verrouillage central du véhicule.
